# EUROPÄISCHE PATENTSCHRIFT

(11) **EP 3 183 080 B1**
(45) Veröffentlichungstag und Bekanntmachung des Hinweises auf die Patenterteilung: **03.06.2020**
(21) Anmeldenummer: 15741531.6
(22) Anmeldetag: 21.07.2015
(51) Int. Cl.: B22C 9/08, B22D 15/02, B22D 27/13

(54) **VERFAHREN ZUR HERSTELLUNG EINES KOLBENS FÜR EINEN VERBRENNUNGSMOTOR**
METHOD FOR PRODUCING A PISTON FOR AN INTERNAL COMBUSTION ENGINE
PROCÉDÉ DE FABRICATION D'UN PISTON POUR UN MOTEUR À COMBUSTION INTERNE

(30) Priorität: 20.08.2014 DE 102014216517
(43) Veröffentlichungstag der Anmeldung: 28.06.2017
(73) Patentinhaber: Mahle International GmbH, 70376 Stuttgart (DE)
(72) Erfinder: ROTMANN, Udo, 35043 Marburg (DE); GAISSERT, Jürgen, 71229 Leonberg (DE); RÜHLE,Martin, 70180 Stuttgart (DE)
(74) Vertreter: BRP Renaud & Partner mbB Rechtsanwälte Patentanwälte Steuerberater
(86) Internationale Anmeldenummer: PCT/EP2015/066598
(87) Internationale Veröffentlichungsnummer: WO 2016/026638

(56) Entgegenhaltungen:
- EP-A1- 1 512 862
- WO-A1-2004/105980
- WO-A1-2006/133914
- JP-A- S5 886 968

## Beschreibung

Die Erfindung betrifft ein Gießwerkzeug zur Herstellung eines Kolbens gemäß dem Oberbegriff des Anspruchs 1. Die Erfindung betrifft darüber hinaus ein entsprechendes Verfahren zur Herstellung eines solchen Kolbens.

Fluidenergiemaschinen, bei der Kolben in Zylindern eine über Schubstangen übertragene periodische Translationsbewegung vollführen, sind im Maschinenbau als Kolbenmaschinen bekannt. Die wohl verbreitetste Bauart der Kolbenmaschine stellt dabei der Hubkolbenmotor dar, welcher die Volumenänderung eines Gases in die beschriebene Linearbewegung des Kolbens und über eine Pleuelstange sowie eine Kurbel weiter in eine Drehbewegung umsetzt. In der wohl gebräuchlichsten Variante der Kolbenmaschine, dem Verbrennungsmotor, umfasst der Kolben hierzu eine Verbrennungsmulde.

Geeignete Kolben werden nach dem Stand der Technik regelmäßig mittels eines Urformverfahrens, insbesondere mithilfe spezialisierter Gießtechniken, hergestellt. Besonders bewährt hat sich das aus der Metallverarbeitung bekannte Kokillengießverfahren, bei dem eine Schmelze über einen oben liegenden Einguss in eine Kokille genannte metallische Dauerform gegossen wird und deren Hohlraum im Wesentlichen allein infolge der Schwerkraft oder einer externen Druckbeaufschlagung ausfüllt.

Problematisch gestaltet sich dabei der Ausgleich der im Betrieb des Motors auftretenden extrem hohen thermischen Belastung im Randbereich der Verbrennungsmulde, die unter ungünstigen Umständen zur Bildung von Rissen im Kolben führen kann. Aus dem Stand der Technik ist im Hinblick auf diese Problemstellung beispielsweise die Verwendung gekühlter Ringträger bekannt. Vermehrt wird der Muldenrand auch durch das Eingießen von Keramikfasern verstärkt. Als Kokillengießverfahren wird zu diesem Zweck mitunter das Squeeze Casting-Verfahren oder ein robotergestütztes Mitteldruckgussverfahren ("robot-aided mediumpressure die casting", RMD) eingesetzt, um die vollständige Infiltration der Keramikfasern durch die Aluminiumschmelze zu gewährleisten und somit die Einbindung der Keramikfasern in das Metallgefüge zu begünstigen.

Aus der WO 2006/133914 A1 ist ein Verfahren zur Herstellung eines Kolbens mittels eines mehrteiligen Gießwerkzeugs bekannt, bei welchem eine Gießschmelze in einen Gießboden des Gießwerkzeugs eingefüllt wird, wobei die Gießschmelze in einem dem Speiser in dem Gießboden umlaufenden und von diesem radial beabstandeten ringförmigen Wall erstarrt.

Aus der JP S58 86968 A und der WO 2004/105980 A1 sind weitere Verfahren zur Herstellung eines Kolbens bekannt.

Ein entsprechendes Verfahren ist aus der DE 10 2004 052 231 A1 sowie der entsprechenden Offenbarung der EP 1 804 985 B1 bekannt. Beide Druckschriften betreffen ein Verfahren zur Serienherstellung eines Kolbens, wobei eine Gießschmelze über einen Zuführbereich in eine mehrteilige Gießform mit einem Gießboden und zumindest einen Speiser befüllt wird, wobei vorgesehen ist, dass nach dem Gießen des Kolbenrohlings die Öffnung des nach oben hin offenen Endes der Speiserhülse mit einem auf die Gießschmelze wirkenden Gasdruck beaufschlagt wird. Die Dichtigkeit des Speisers wird durch die Verwendung eines sogenannten Kragenspeisers gewährleistet. Eine Ausführungsform dieses Verfahrens kennzeichnet sich dadurch, dass nach dem Füllen des Kolbengießwerkzeuges die Ausbildung einer Randschale aus erstarrter Gießschmelze abgewartet wird. Durch eine spezielle Ausgestaltung von Gießboden und Speiserhülse bildet sich um den Speiser in dieser Erstarrungsphase ein Kragen, so dass eine Dichtfläche zwischen dem Mundstück des Speisers und dem Kragen entsteht, der den Speiser-inhalt in Position hält.

Als kritisch erweist sich hierbei eine dichte Druckbeaufschlagung der Speiserwerkstoffe, die in der Regel aus wärmeisolierenden und mechanisch wenig belastbaren Materialien wie zum Beispiel Keramik bestehen. Die Bildung einer Randschale im Speiser tritt funktionsgemäß gegenüber dem Gießwerkzeug verzögert ein.

Der Erfindung liegt daher die Aufgabe zugrunde, ein verbessertes Gießwerkzeug dahingehend zu schaffen, qualitativ hochwertige Kolben in einem robusten Gießprozess für Kolben herzustellen.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung fußt demnach auf dem Grundgedanken, einen im Rahmen des Gießverfahrens verwendeten Gießboden um eine den Speiser umlaufende, vorzugsweise ringförmige Nut bzw. einen den Speiser umlaufenden, vorzugsweise ringförmigen Kragen zu ergänzen, die/der zudem radial beabstandet vom Speiser angeordnet ist. Die durch den Speiser oder einen Einlauf in die Gießform eingespeiste Gießschmelze kann beispielsweise in dieser Nut zu einer umlaufenden Dichtrippe erstarren, deren innere Flanke abdichtend an einer entsprechenden Innenflanke der Nut anliegt. Während der Erstarrung schrumpft vor allem bei unterschiedlichen Wärmeausdehnungskoeffizienten, wie zum Beispiel zwischen einer Aluminiumschmelze und einer Stahlkokille, das Gussstück auf die Nutflanke auf. Bei einer typischerweise aus Stahl gebildeten Bodenform bewirkt die hohe Wärmeleitfähigkeit des Stahls eine schnelle Abkühlung und Erstarrung der Schmelze an den Kontaktstellen, die zur gerichteten Erstarrung unter Ausbildung eines feinen, kolumnar-stengelig erstarrten Gefüges führen kann. Der noch flüssige Teil der Gießschmelze wird durch den Flächenkontakt zwischen beiden Flanken auch bei einer bevorzugten, aber nicht notwendigen Druckbeaufschlagung der Schmelze durch den Speiser in Position gehalten und an einem vorzeitigen Austreten aus der Bodenkokille gehindert. Weiterhin wirkt die Nutfläche als druckdichte Fläche bei einer Druckbeaufschlagung durch den Speiser. Dies ist besonders dann vorteilhaft, wenn durch die gute Wärmeisolierung des Speisermaterials die Schmelze im Speiser noch keine stabile Randschale gebildet hat und somit die flüssige Schmelze durch die Druckbeaufschlagung durch den Speiser poröse Einlegeteile zum Beispiel zur Muldenrandbewehrung infiltrieren kann. Während sich besonders beim Infiltrieren von porösen Einlegeteilen eine Druckbeaufschlagung der Schmelze als vorteilhaft erwiesen hat und bevorzugt wird, kann die Ausbildung einer Brennraummulde in einem aufgeschrumpften Werkstück auch ohne Druckbeaufschlagung erfolgen und erfindungsgemäß durch schnelle Abkühlung eine gerichtete Erstarrung bewirken.

Von besonderem Vorteil bei dem Gießwerkzeug ist dabei, dass die umlaufende Nut bzw. der umlaufende Kragen vom Speiser radial beabstandet und von diesem getrennt angeordnet ist, so dass der Speiser an sich beim Erstarren der Gießschmelze nicht durch Aufschrumpfen der Gießschmelze belastet wird, wie dies beispielsweise bei dem Speiser aus der DE 10 2004 052 231 A1 der Fall ist.

Das Gießwerkzeug für einen Kolben umfasst dabei die erwähnte Gießform zum Formen des Kolbens aus der Gießschmelze, den Gießboden mit dem zentral angeordneten Speiser zum Speisen der Gießschmelze in die Gießform und eine in den Speiser mündende Druckgasleitung zum Komprimieren der Gießschmelze innerhalb der Gießform. In dem Gießboden ist dabei wahlweise die um den Speiser umlaufende und zu diesem radial beabstandete, vorzugsweise ringförmige, insbesondere kreisringförmige Nut und/oder der um den Speiser umlaufende und zu diesem radial beabstandete, vorzugsweise ringförmige, insbesondere kreisringförmige Kragen vorgesehen. Die Nut weist eine innere Nutflanke zum Formen der Gießschmelze zu einer ringförmigen Dichtrippe dergestalt auf, dass eine innere Rippenflanke der Dichtrippe abdichtend an der inneren Nutflanke anliegt, wenn die Gießschmelze in der Nut erstarrt, wogegen der Kragen eine äußere Kragenflanke zum Formen der Gießschmelze zu einer ringförmigen Dichtnut dergestalt besitzt, dass eine äußere Nutflanke der Dichtnut abdichtend an der äußeren Kragenflanke anliegt, wenn die Gießschmelze erstarrt. Beiden komplementären Ausführungsformen ist dabei gemein, dass bei einem Erstarren der Gießschmelze keine Belastung auf den Speiser, insbesondere den Speiserkragen wie aus DE 10 2004 052 231 A1 bekannt, ausgeübt wird und keine vorzeitige Erstarrung im Speiser stattfindet.

Zur Realisierung einer vorteilhaften Leichtbauweise des Kolbens kommt dabei etwa die Verwendung einer geeigneten Aluminiumlegierung als Gießschmelze in Betracht. Durch die Wahl spezifischer Legierungselemente, die in das durch Schmelzen verflüssigte Aluminium eingebracht werden, lassen sich Eigenschaften wie Härte, Vibrationsabsorbtion, Zähigkeit sowie Zerspanbarkeit des Kolbenrohlings für die mechanische Bearbeitung gezielt beeinflussen.

Wegen ihrer Dünnflüssigkeit, geringen Schwindung und anderer positiver Gießeigenschaften hat sich beispielsweise eine Aluminium-Silizium-Legierung als leichtmetallische Gießschmelze bewährt, die ihr Eutektikum bei einem Masseanteil von annähernd 12% Silizium aufweist. Für das vorgeschlagene Verfahren empfiehlt sich hier gleichwohl ein untereutektisches oder auch leicht übereutektisches Mischungsverhältnis, das der resultierenden Aluminiumlegierung einen Erstarrungsbereich verleiht, in dem neben der Gießschmelze bereits auch ein kleiner Anteil fester Phasen vorliegt. Die erfindungsgemäße Dichtwirkung der erstarrenden Rippe wird auf diesem Wege frühzeitig erzielt. Auch die Beimischung eines Massenanteils von bis zu 6 % Kupfer, bis zu 3% Nickel und bis zu 1% Magnesium mag als zielführend erachtet werden, um die Festigkeit des Kolbenrohlings zusätzlich zu erhöhen. Alle Legierungsanteile sind in Gewichts-% angegeben.

Die Erfindung beruht auf dem allgemeinen Gedanken, bei einem Verfahren zur Herstellung eines Kolbens mittels eines mehrteiligen Gießwerkzeugs, eine Gießschmelze über einen separaten Einlauf des Gießwerkzeugs einzufüllen, wobei die Gießschmelze mittels einer in den Speiser mündenden Druckgasleitung innerhalb des Gießbodens mit Druck beaufschlagt wird. Dabei wird das infolge der Schwindung der erstarrenden Schmelze und der Infiltration ggfs. vorhandener poröser Einlegeteile fehlende Volumen aus dem Speiser in die Gießform nachgeliefert. Die Gießschmelze erstarrt dabei in einer den Speiser in dem Gießboden umlaufenden und von diesem radial beabstandeten Nut derart zu einer ringförmigen Dichtrippe, dass eine innere Rippenflanke der Dichtrippe abdichtend an einer inneren Nutflanke der Nut vom Kolbengießwerkzeug anliegt. Alternativ dazu kann an dem Gießboden anstelle der Nut oder zusätzlich zu dieser auch ein Kragen vorgesehen sein, sodass die Gießschmelze an diesem umlaufenden und von dem Speiser radial beabstandeten Kragen derart zu einer ringförmigen Dichtnut erstarrt, dass eine äußere Nutflanke der Dichtnut abdichtend an einer äußeren Kragenflanke des Kragens des Kolbengießwerkzeugs anliegt. Wenigstens ein Einlegeteil wird dabei in die Gießform eingelegt und mittels auf die Gießschmelze ausgeübten Druckes infiltriert, wobei die Infiltration durch Erzeugen eines Unterdrucks mittels Saugleitungen unterstützt wird.

Beiden Ausführungsformen ist dabei gemein, dass bei einem Erstarren der Gießschmelze keine mechanische Belastung auf den Speiser durch Aufschrumpfen ausgeübt wird, sondern sich das aufgeschrumpfte Gussstück durch eine über die Dichtfläche ausgeübte Druckkraft unmittelbar am Gießboden abstützt und dabei entlang der Dichtfläche eine Abdichtung bewirkt.

Eine besonders günstige Ausführung ergibt sich dann, wenn der Kragen der Bodenform bereits möglichst konturnah zur Form der späteren Verbrennungsmulde, insbesondere des Muldenrandes und -halses ausgeführt wird. Durch das Einbringen von Kühlkanälen im Gießboden nahe der Nut oder dem Kragen und durch eine entsprechende Kühlung in Verbindung mit dem Flächenkontakt an der Dichtfläche unter dem Aufschrumpfdruck kann der Wärmeentzug aus der Schmelze beschleunigt werden. Dies führt in der Umgebung der Kontaktfläche zu einer verbesserten Gefügeausprägung und dadurch höheren Gussteilqualität durch die beschleunigte Erstarrung. Ferner ermöglicht die schnellere Erstarrung eine frühere Druckbeaufschlagung zur besseren Infiltration von porösen Einlegeteilen.

In einer bevorzugten Ausführungsform wird das vorgeschlagene Herstellungsverfahren dabei als Schwerkraftkokillen- oder Niederdruckgussverfahren unter einem Druck zwischen 0,3 bar und 20 bar durchgeführt. Bei gegenüber zweckähnlichen Sandgussverfahren verringertem Platzbedarf wird auf diesem Wege eine weitgehende Vollmechanisierung mittels geeigneter Roboter ermöglicht, was die Gießleistung beträchtlich erhöhen kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine Schnittdarstellung durch ein erfindungsgemäßes Gießwerkzeugs gemäß einer ersten Ausführungsform, mit radial außen liegender Nut im Gießboden des Kolbengießwerkzeuges,
- Fig. 2: eine Schnittdarstellung durch ein erfindungsgemäßes Gießwerkzeugs gemäß einer zweiten Ausführungsform, mit radial innen liegender Nut im Gießboden des Kolbengießwerkzeuges,
- Fig. 3: eine Schnittdarstellung durch ein erfindungsgemäßes Gießwerkzeugs gemäß einer dritten Ausführungsform, mit radial außenliegendem Ringkragen im Gießboden des Kolbengießwerkzeuges , der Ringkragen kann analog Figur 2 auch innenliegend ausgeführt werden
- Fig. 4a: eine Detaildarstellung A aus Fig. 1 und 2,
- Fig. 4b: eine Detaildarstellung B aus Fig. 3,
- Fig. 5: eine Darstellung wie in Fig. 1, jedoch mit porösem Einlegeteil,
- Fig. 6: eine Darstellung wie in Fig. 2, jedoch mit porösem Einlegeteil,
- Fig. 7: eine Darstellung wie in Fig. 3, jedoch mit porösem Einlegeteil.
- Fig. 8: eine der Fig. 3 mit Ringkragen im Gießboden ähnliche Darstellung, in der eine durch den Ringkragen vorgegossene Muldenform eingezeichnet ist.

Entsprechend den Fig. 1 bis 3 und 5 bis 8, weist ein erfindungsgemäßes Gießwerkzeug 1 für einen Kolben 2 eine Gießform 3 zum Formen des Kolbens 2 aus einer Gießschmelze 4 auf (vgl. Fig. 2). Die Gießform 3 besitzt einen Gießboden 5 mit einem vorzugsweise zentral angeordneten Speiser 6 zum Speisen der Gießschmelze 4 in die Gießform 3 und eine in den Speiser 6 mündende Druckgasleitung 7 zum Komprimieren der Gießschmelze 4 innerhalb der Gießform 3 (vgl. Fig. 2). Der Speiser kann beispielsweise aus Keramik ausgebildet sein. Gemäß der Erfindung ist nun eine in dem Gießboden 5 angeordnete, um den Speiser 6 ringförmig umlaufende und zu diesem radial beabstandete Nut 8 vorgesehen ist, mit einer inneren Nutflanke 9 (vgl. Fig. 4a) zum Formen der Gießschmelze 4 zu einer ringförmigen Dichtrippe 10 dergestalt, dass eine innere Rippenflanke 11 der Dichtrippe 10 abdichtend an der inneren Nutflanke 9 anliegt, wenn die Gießschmelze 4 in der Nut 8 erstarrt. Alternativ (oder zusätzlich) hierzu kann auch ein in dem Gießboden 5 angeordneter, um den Speiser 6 ringförmig umlaufender und zu diesem radial beabstandeter Ringkragen 12 vorgesehen sein (vgl. Fig. 3, 7 und 8), mit einer äußeren Kragenflanke 13 zum Formen der Gießschmelze 4 zu einer ringförmigen Dichtnut 14 dergestalt, dass eine äußere Nutflanke 15 der Dichtnut 14 abdichtend an der äußeren Kragenflanke 13 anliegt, wenn die Gießschmelze 4 unter Schwindung erstarrt. Dies bietet den großen Vorteil, dass der Speiser 6 beim Erstarren der Gießschmelze 4 nicht durch ein Schrumpfen der Gießschmelze 4 belastet wird. Zugleich wird einer vorzeitigen Ablösung des Kolbens 2 vorgebeugt. Die Dichtrippe 10 bzw. die Dichtflächen der Dichtnut 14 werden nach dem Entformen des Kolbens 2 beim Herstellen der endgültigen Form des Kolbenbodens abgedreht.

Gemäß den Fig. 1 sowie 5 ist dabei die Nut 9 bzw. der Kragen 12 radial außen angeordnet, wogegen sie gemäß den Fig. 2 und 6 radial innen angeordnet ist, das heißt einen geringeren Radialabstand zum Speiser 6 aufweist, als die in den Fig. 1 und 5 gezeigte Nut 9. Alternativ hierzu kann anstelle der Nut 9 selbstverständlich auch ein Ringkragen 12 vorgesehen sein, wie dies in den Fig. 3 und 7, dargestellt ist. Auch hier ist denkbar, dass der Ringkragen 12 weiter außen oder weiter innen angeordnet ist, wobei immer ein Abstand zum Speiser 6 besteht.

Die Nutflanke 9 oder die Kragenflanke 13 können dabei einen Neigungswinkel α zwischen 3° und 20°, vorzugsweise von 10°bis 15°, gegenüber einer Lotrechten 16 auf eine Oberfläche des Gießbodens 5 aufweisen. Einerseits ist der Neigungswinkel α klein genug zu wählen, um im Hinblick auf den Reibungskoeffizienten einen sicheren Halt des aufgeschrumpften Gussstücks an der Dichtfläche zu gewährleisten. Andererseits soll der Neigungswinkel α noch ausreichend groß sein, um ein leichtes Ausschalen des fertig gegossenen Kolbens 2 ermöglichen. Diese geometrische Gestalt gewährleistet zudem, dass die nach dem Aushärten der Gießschmelze 4 gebildete Dichtrippe 10 bzw. Dichtnut 14 ihrerseits eine innere Rippenflanke 11 bzw. äußere Nutflanke 15 definiert, die flächig an der besagten inneren Nutflanke 9 oder äußeren Kragenflanke 13 anliegt und den Gießboden 5 bzw. die Bodenkokille somit gegen ein vorzeitiges und unerwünschtes Austreten des Gießdrucks abdichtet und damit eine bestimmungsgerechte Infiltration der porösen Einlegeteile ermöglicht.

Mittels des Gießwerkzeugs 1 lässt sich ein Kolben 2 wie folgt herstellen: Zunächst wird die Gießschmelze 4 über den Einlauf 21 in den Gießboden 5 und darüber in die Gießform 3 des Gießwerkzeugs 1 eingespeist, wobei die Gießschmelze 4 mittels der in den Speiser 6 mündenden Druckgasleitung 7 innerhalb des Gießbodens 5 mit Druck beaufschlagt wird, um eine Lunkerbildung zu vermeiden und um poröse Eingießteile zu infiltrieren. Beim Eingießen der Gießschmelze 4 in die Gießform 3 tritt diese auch in die den Speiser 6 in dem Gießboden 5 ringförmig umlaufende und von diesem radial beabstandete Nut 8 und erstarrt zu einer ringförmigen Dichtrippe 10, wobei sich die jeweils innere Rippenflanke 11 der Dichtrippe 10 dicht an der inneren Nutflanke 9 der Nut 8 anlegt (vgl. die Fig. 1, 2, 4a, 5 und 6). Alternativ hierzu kann die Gießschmelze 4 auch an dem den Speiser 6 in dem Gießboden 5 ringförmig umlaufenden und von diesem radial beabstandeten Ringkragen 12 derart unter Bildung einer ringförmigen Dichtnut 14 erstarren, dass eine äußere Nutflanke 15 der Dichtnut 14 abdichtend an der äußeren Kragenflanke 13 des Ringkragens 12 anliegt.

Die Gießschmelze 4 soll dabei nach dem Füllen der Gießform 3 und vor der vollständigen Erstarrung der Gießschmelze mit Druck beaufschlagt werden, frühestens nach dem Füllen der Gießform 3 und nach dem teilweise Erstarren einer Randschale des Kolbens sowie Teilbereiche des Einlaufs 21. Um besonders hoch belastete Bereiche, wie beispielsweise einen Muldenrand 17 oder einen Ringträgerbereich des Kolbens verstärken zu können, kann vorgesehen sein, dort ein poröses Einlegeteil 18 (vgl. Fig. 5 bis 8) einzulegen. Darüber hinaus kann der Kolben weitere, nicht zu infiltrierende Einlegeteile enthalten, wie zum Beispiel Ringträger oder Salzkerne zur Bildung von Kühlkanälen.

Das Einlegeteil 18, insbesondere ein Ringträger oder ein Muldenrandschutz, kann beispielsweise porös sein und mittels auf die Gießschmelze 4 ausgeübtem Druck infiltriert werden. Gleichzeitig kann die Infiltration durch Erzeugen eines Unterdrucks mittels Saugleitungen 20 unterstützt werden. Für die Gießschmelze 4 kommt insbesondere eine naheutektische Aluminiumlegierung in Betracht, die einen Masseanteil von 10 % bis 14% Silizium und/oder einen weiteren Masseanteil von bis zu 6 % Kupfer, bis zu 3% Nickel und/oder bis zu 1% Magnesium umfasst. Außerdem können zur Steigerung der Warmfestigkeit weitere Elemente, wie z.B. V und Zr (jeweils <0,2%), und zur Kornfeinung z.B. Ti (<0,2%) und P (<0,01 %) beigefügt werden. Als vorteilhaft für die Infiltrierbarkeit der porösen Einlegeteile hat sich eine naheutektische oder sogar untereutektische Auslegung der AlSi-Legierungen gezeigt. Außerdem wird eine Gießschmelze bevorzugt, die weitgehend frei von Verunreinigungen durch niedrigschmelzende Elemente mit einem Schmelzpunkt <490°C, wie z.B. Pb, Bi, Sn, Zn ist, wobei die Konzentrationen dieser Elemente einzeln jeweils unterhalb von 0,01% liegen.

Das Gießen der Kolben 2 erfolgt im Schwerkraftkokillenguss- oder Niederdruckgussverfahren, die Erstarrung der Gießschmelze in der Gießform insbesondere unter einem Druck zwischen 0,3 bar und 20 bar.

In an sich bekannter Weise wird über den Einlauf 21 die beschriebene Gießschmelze 4 in das Gießwerkzeug 1 eingefüllt, so dass sich die freien Bereiche der Gießform 3 um einen Kern 19, der später das kleine Pleuelauge des Kolbens 2 bildet, herum mit Gießschmelze 4 auffüllen. Die spezielle Ausgestaltung von Gießboden 5 und Speiser 6 erlaubt die Bildung der den Speiserinhalt in Position haltenden Dichtrippe 10 bzw. Dichtnut 14, wenn das Gießwerkzeug zur Realisierung kurzer Zykluszeiten verfahrensgemäß zu einem Zeitpunkt geöffnet wird, bei dem der Inhalt des Speisers 6 noch teilweise innen flüssig sein kann. Die stabilisierende Wirkung der Dichtrippe 10 bzw. Dichtnut 14 wird dabei durch die erfindungswesentliche, den Speiser 6 in dem Gießboden 5 umlaufende Nut 8 bzw. in der komplementären Ausführungsform durch den Ringkragen 12 unterstützt, innerhalb welcher die Gießschmelze 4 unter Ausbildung der ringförmigen Dichtrippe 10 bzw. Dichtnut 14 erstarrt.

Innerhalb des Speisers 6 kann die Gießschmelze 4 hierzu bis auf ein gewünschtes Maß ansteigen, so dass oberhalb der eingefüllten Gießschmelze 4 nach dem Beenden der Zuführung von Gießschmelze 4 innerhalb des Speisers 6 ein Freiraum entsteht, über den die Gießschmelze 4 mit einem Gasdruck zwischen 0,3 bar und 20 bar beaufschlagt wird. Als vorteilhaft hat sich gezeigt, den Gießboden 5 des Kolbengießwerkzeuges 1 so zu gestalten, dass der Speiser 6 im Gießboden 5 im Außendurchmesser durch eine Hülse 22 geführt wird, an die die Druckleitung 7 druckdicht angeflanscht wird. Das Gas zur Druckbeaufschlagung wird dem Speiser 6 über die Druckgasleitung 7 zugeführt, die während des Einfüllvorganges der Gießschmelze 4 gegenüber der Umgebung hin offen ist, so dass ein Druckausgleich stattfinden kann (vgl. Fig. 2). Die Druckgasleitung 7 ist der Einfachheit halber lediglich in Fig. 2 und der Einlauf 21 und die Hülse 22 sind nur in Fig. 8 eingezeichnet, wobei klar ist, dass diese auch in anderen Ausführungsformen vorhanden sein können.

## Patentansprüche

1. Verfahren zur Herstellung eines Kolbens (2) mittels eines mehrteiligen Gießwerkzeugs (1), bei welchem
- eine Gießschmelze (4) mittels eines Einlaufs (21) in einen Gießboden (5) des Gießwerkzeugs (1) gefüllt wird,
**dadurch gekennzeichnet, dass**
- die Gießschmelze (4) in einer den Speiser (6) in dem Gießboden (5) umlaufenden und von diesem radial beabstandeten, vorzugsweise ringförmigen Nut (8) derart zu einer vorzugsweise ringförmigen Dichtrippe (10) erstarrt, dass eine innere Rippenflanke (11) der Dichtrippe (10) abdichtend an einer inneren Nutflanke (9) der Nut (8) anliegt, und/oder
- die Gießschmelze (4) an einem den Speiser (6) in dem Gießboden (5) umlaufenden und von diesem radial beabstandeten, vorzugsweise ringförmigen Kragen (12) unter Ausbildung einer vorzugsweise ringförmigen Dichtnut (14) erstarrt, dass eine äußere Nutflanke (15) der Dichtnut (14) abdichtend an einer äußeren Kragenflanke (13) des Kragens (12) anliegt,
- wenigstens ein Einlegeteil (18) in die Gießform (3) eingelegt und mittels auf die Gießschmelze (4) ausgeübten Druckes infiltriert wird,
- die Infiltration durch Erzeugen eines Unterdrucks mittels Saugleitungen 20 unterstützt wird.

2. Verfahren nach Anspruch 1,
**dadurch gekennzeichnet,**
**dass** die Nut (8) und/oder der Kragen (12) durch Führung eines Kühlmediums durch Kanäle gekühlt wird, die im Gießboden in Bereich der Nut (8) und/oder des Kragens (12) angeordnet sind.

3. Verfahren nach Anspruch 1 oder 2,
**dadurch gekennzeichnet,**
**dass** die Gießschmelze (4) innerhalb des Gießbodens (5) mit Druck beaufschlagt wird.

4. Verfahren nach Anspruch 3,
**dadurch gekennzeichnet,**
**dass** die Gießschmelze (4) nach dem Füllen der Gießform (3) und nach dem teilweise Erstarren mit einem Druck zwischen 0,35 bar und 20 bar beaufschlagt wird.

5. Verfahren nach einem der Ansprüche 1 bis 4,
**dadurch gekennzeichnet,**
**dass** die Gießschmelze (4) eine Aluminiumschmelze mit einem Masseanteil von 10 % bis 14 % Silizium und einen weiteren Masseanteil von bis zu 6 % Kupfer, bis zu 3 % Nickel und/oder bis zu 1% Magnesium umfasst.

6. Verfahren nach Anspruch 5,
**dadurch gekennzeichnet,**
**dass** in der Gießschmelze (4) vorhandene Verunreinigungen durch niedrigschmelzende Elemente mit einem Schmelzpunkt <490°C in einer von jeweils unterhalb von 0,01% vorliegen.

7. Verfahren nach einem der Ansprüche 1 bis 6,
**dadurch gekennzeichnet, dass**
das Verfahren im Schwerkraftkokillenguss- oder Niederdruckgussverfahren, durchgeführt wird.

## Claims

1. Method for producing a piston (2) by means of a multipart casting die (1), in which
- a casting melt (4) is introduced into a casting bed (5) of the casting die (1) via an inlet (21),
**characterised in that**
- the casting melt (4) solidifies in a preferably annular groove (8), which surrounds the riser (6) in the casting bed (5) and is spaced apart radially from the latter, into a preferably annular sealing rib (10), **in that** an inner rib flank (11) of the sealing rib (10) bears in a sealing manner on an inner groove flank (9) of the groove (8) and/or
- the casting melt (4) solidifies on a preferably annular collar (12) surrounding the riser (6) in the casting bed (5) and spaced apart radially from the latter by forming a preferably annular sealing groove (14), **in that** an outer groove flank (15) of the sealing groove (14) bears in a sealing manner on an outer collar flank (13) of the collar (12),
- at least one insert (18) is placed into the casting mould (3) and is infiltrated by pressure exerted on the casting melt (4),
- the infiltration is supported by generating a negative pressure by means of suction lines (20).

2. Method according to claim 1,
**characterised in that**
the groove (8) and/or the collar (12) is cooled by passing a cooling medium through channels which are arranged in the casting bed in the region of the groove (8) and/or the collar (12).

3. Method according to claim 1 or 2,
**characterised in that**
the casting melt (4) is charged with pressure inside the casting bed (5).

4. Method according to claim 3,
characterised n that
the casting melt (4) is pressurised after filling the casting mould (3) and after partial solidification by a pressure of between 0.35 bar and 20 bar.

5. Method according to any of claims 1 to 4,
**characterised in that**
the casting melt (4) comprises an aluminium melt containing 10% to 14% by weight silicon and also up to 6% by weight copper, up to 3% by weight nickel and/or up to 1% by weight magnesium.

6. Method according to claim 5,
**characterised in that**
impurities present in the casting melt (4) consist of low-melting elements with a melting point <490°C in an amount of less than 0.01%.

7. Method according to any of claims 1 to 6,
**characterised in that**
the method is performed by a gravity die casting or low-pressure die casting method.

## Revendications

1. Procédé de fabrication d'un piston (2) au moyen d'un outil de coulée (1) en plusieurs parties, selon lequel
- une masse fondue de coulée (4) est versée au moyen d'une entrée (21) dans un fond de coulée (5) de l'outil de coulée (1),
**caractérisé en ce que**
- la masse fondue de coulée (4) se solidifie, dans une gorge (8) de préférence annulaire, faisant le tour de la masselotte (6) dans le fond de coulée (5) et distante radialement de celle-ci, en une nervure d'étanchéité (10) de préférence annulaire de telle sorte qu'un flanc de nervure (11) intérieur de la nervure d'étanchéité (10) s'appuie de manière à assurer l'étanchéité contre un flanc de nervure (9) intérieur de la gorge (8), et/ou
- la masse fondue de coulée (4) se solidifie, contre un collet (12) de préférence annulaire, faisant le tour de la masselotte (6) dans le fond de coulée (5) et distant radialement de celle-ci, en formant une gorge d'étanchéité (14) de préférence annulaire de telle sorte qu'un flanc de gorge (15) extérieur de la gorge d'étanchéité (14) s'appuie de manière à assurer l'étanchéité contre un flanc de collet (13) extérieur du collet (12),
- au moins une pièce insérée (18) est insérée dans le moule de coulée (3) et est infiltrée au moyen d'une pression exercée sur la masse fondue de coulée (4),
- l'infiltration est soutenue par la production d'une dépression au moyen de conduites d'aspiration (20).

2. Procédé selon la revendication 1, **caractérisé en ce que** la gorge (8) et/ou le collet (12) sont refroidis par passage d'un fluide de refroidissement à travers des canaux qui sont agencés dans le fond de coulée dans la zone de la gorge (8) et/ou du collet (12).

3. Procédé selon la revendication 1 ou 2, **caractérisé en ce que** la masse fondue de coulée (4) est soumise à une pression à l'intérieur du fond de coulée (5).

4. Procédé selon la revendication 3, **caractérisé en ce que**, après le remplissage du moule de coulée (3) et après la solidification partielle, la masse fondue de coulée (4) est soumise à une pression comprise entre 0,35 bar et 20 bar.

5. Procédé selon l'une quelconque des revendications 1 à 4, **caractérisé en ce que** la masse fondue de coulée (4) comprend une masse fondue d'aluminium avec une part de 10% à 14% en masse de silicium et une autre part allant jusqu'à 6 % en masse de cuivre, jusqu'à 3 % en masse de nickel et/ou jusqu'à 1 % en masse de magnésium.

6. Procédé selon la revendication 5, **caractérisé en ce que** des impuretés présentes dans la masse fondue de coulée (4) sont des éléments à bas point de fusion avec un point de fusion <490 °C dans une proportion à chaque fois inférieure à 0,01 %.

7. Procédé selon l'une quelconque des revendications 1 à 6, **caractérisé en ce que** le procédé est mis en œuvre dans le procédé de coulée en coquille par gravité ou de coulée sous basse pression.
